# EUROPÄISCHE PATENTSCHRIFT

(11) **EP 2 978 912 B1**
(45) Veröffentlichungstag und Bekanntmachung des Hinweises auf die Patenterteilung: **31.05.2017**
(21) Anmeldenummer: 14719219.9
(22) Anmeldetag: 20.02.2014
(51) Int. Cl.: E04H 15/02, E04H 15/14, E04H 15/20, A62B 31/00

(54) **ZELT**
TENT
TENTE

(30) Priorität: 27.03.2013 DE 102013005427
(43) Veröffentlichungstag der Anmeldung: 03.02.2016
(73) Patentinhaber: Airbus Defence and Space GmbH, 85521 Ottobrunn (DE)
(72) Erfinder: LORENZ, Thomas, 85356 Freising (DE); MONA, Dieter, 85716 Unterschleissheim (DE); HARMS, Detlev, 85386 Eching (DE)
(74) Vertreter: Meel, Thomas
(86) Internationale Anmeldenummer: PCT/DE2014/000072
(87) Internationale Veröffentlichungsnummer: WO 2014/154190

(56) Entgegenhaltungen:
- WO-A1-2011/045449
- DE-A1- 1 684 561
- JP-A- 2001 123 441
- JP-A- 2010 054 167

## Beschreibung

Die Erfindung betrifft ein Zelt nach dem Oberbegriff des Patentanspruchs 1. Zelte, die Schutz gegen chemische und biologische Bedrohungen bieten, arbeiten mit einem erhöhten Innenluftdruck. Durch eine dichte innere Hülle (Innerliner) wird dieser erhöhte Luftdruck aufrechterhalten. Alle Verbindungen nach außen wie Türen und Durchbrüche müssen so gestaltet sein, dass sie dicht sind, so dass der erhöhte Innenluftdruck permanent gewährleistet werden kann. DE 16 84 561 D1 offenbart ein doppelwandiges Zelt mit einer luftdichten inneren Hülle, wobei sowohl das innere Zelt als auch der Zwischenraum unter Überdruck stehen, und an einem gemeinsamen Gebläseaggregat angeschlossen sind. Kabel- oder Schlauchverbindungen nach außen werden i.d.R. einmalig verlegt und durch die Zeltwand hindurchgeführt. Dabei müssen die Kabel bzw. Schläuche mit der Zeltwand fest abgedichtet werden. Nachträgliches Einziehen bzw. ein Tausch von Kabeln ist zeitaufwändig und führt zum Druckverlust im Zelt. Gerade im operativen Einsatz dieser Zelte erweist sich diese Schnittstelle als unpraktikabel.

Der Erfindung liegt die Aufgabe zugrunde, ein Zelt zu schaffen, das eine maximale Flexibilität bei der Vornahme von Änderungen der Verkabelung nach außen ermöglicht und dabei insbesondere einen Druckverlust in Zeltinnern vermeidet. Diese Aufgabe wird mit dem Zelt gemäß Patentanspruch 1 gelöst. Vorteilhafte Ausführungen sind Gegenstand von Unteransprüchen.

Erfindungsgemäß wird in die innere Hülle ein Anschlussmodul luftdicht integriert. Dieses Anschlussmodul weist Anschlusseinrichtungen für Kabel und/oder Schläuche auf zur Versorgung der im Zeltinnern vorhandenen Geräte. Bei den am Anschlussmodul vorhandenen Anschlusseinrichtungen kann es sich z.B. um elektrische Steckkontakte für Datenleitungen oder für Kabel zur Stromversorgung handeln. Weitere Anschlusseinrichtungen können z.B. in Form von Schlauchanschlüssen für flüssige oder gasförmige Medien ausgebildet sein, z.B. zur Versorgung einer Klimaanlage. Damit das Anschlussmodul mit seinen Anschlusseinrichtungen von außen zugänglich ist, weist die äußere Hülle eine Öffnung auf.

Die dichte Integration des Anschlussmoduls in die innere Hülle kann vorteilhaft mittels eines Adapterrahmens realisiert werden. Er umfasst eine am Rahmen umlaufende Dichtungseinrichtung zum luftdichten Anschluss der inneren Hülle. Der Rahmen selbst wird mit dem Anschlussmodul, z.B. an dessen Gehäuse, ebenfalls luftdicht verbunden.

Weiterhin können am Anschlussmodul und somit direkt an der Schnittstelle zwischen Zeltinnern und dem das Zelt umgebenden Außenraum Blitzschutzmaßnahmen realisiert werden, die neben dem Schutz der Geräte auch die Personensicherheit im Zelt erhöhen. Dies wird realisiert, in dem die Ableitung von Überspannungen aus dem Zelt heraus zentral über das Anschlussmodul (AM) erfolgt. Darüber hinaus kann in dem Anschlussmodul eine Überspannungsschutzeinrichtung vorhanden sein.

Die Erfindung weist insbesondere die folgenden Vorteile auf:
Sie gewährt maximale Flexibilität bei der Vornahme von Änderungen der Verkabelung vom Zeltinnern nach außen. Kabel können je nach Bedarf an dem Anschlussmodul angeschlossen, entfernt oder getauscht werden. Wartungszeiten zur Vornahme derartiger Änderungen können somit wesentlich verkürzt werden.

Der operative Einsatz des Zelts auch im Bedrohungsfall ist nicht beeinträchtigt, da der Zeltinnendruck und somit die Dichtigkeit des Zeltes nicht beeinflusst wird.

Die Personensicherheit im Zelt kann verbessert werden durch Blitzschutzmaßnahmen, die direkt am Anschlussmodul, und somit im Bereich der Zeltbegrenzung, vorgesehen sind.
Da an dem Anschlussmodul auch externe, also außerhalb des Zelts befindliche Geräte angeschlossen werden können, ergibt sich eine zentrale Leistungs- und Signalverteilung für sämtliche Geräte innerhalb und außerhalb des Zelts.

Die Erfindung wird anhand von Figuren näher erläutert. Es zeigen:
- Fig. 1:: eine schematische Darstellung der Systemarchitektur eines erfindungsgemäßen Zelts;
- Fig. 2:: die 3D-Darstellung eines Anschlussmoduls in zwei verschiedenen Ansichten;
- Fig. 3:: die Schnittdarstellung zur erfindungsgemäßen Integration eines Anschlussmoduls in die innere Hülle des Zelts;
- Fig. 4:: ein Adapterrahmen zur Integration des Anschlussmoduls in die innere Hülle des Zelts:
a) 3D-Ansicht, wobei sich die Seite für die Verbindung mit den Anschlussmodul im Vordergrund befindet;
b) 3D-Ansicht, wobei sich die Seite für die Verbindung mit der inneren Hülle im Vordergrund befindet;
c) Schnittdarstellung für die Ebene A von Fig. 4a.

Fig. 1 zeigt eine schematische Übersicht zum Gesamtaufbau eines erfindungsgemäßen Zelts ZT. In seinem Innenraum sind mehrere elektrische Verbraucher, in dem gezeigten Beispiel mehrere Computer PC sowie eine Kommunikationseinrichtung COM, vorhanden, die jeweils mit Datenleitungen, Erdungsleitungen sowie Stromversorgungsleitungen verbunden sind. In die innere Hülle des Zeltes luftdicht integriert ist das Anschlussmodul AM, an dem sich verschiedene Anschlusseinrichtungen sowohl für die Datenleitungen als auch für die Versorgungsleitungen befinden. Sämtliche von außen kommende Kabel- und Leitungsverbindungen (KP bezeichnet z.B. einen außerhalb des Zeltes angeordneten Stromgenerator) für die im Zeltinnern befindlichen Geräte werden über das Anschlussmodul AM durch die Zeltwand geführt. Das Anschlussmodul AM wird somit zum zentralen Einspeisepunkt. Der Netzverteiler VE für das zeltinterne Stromnetz befindet sich vorteilhaft innerhalb des Anschlussmoduls AM.

Weiterhin können im Anschlussmodul AM und somit direkt an der Schnittstelle Innen- zu Außenraum Blitzschutzmaßnahmen realisiert werden, die neben dem Schutz der Geräte auch die Personensicherheit im Zelt erhöhen. Dazu kann innerhalb des Anschlussmoduls AM ein Überspannungsschutzgerät SP1 (z.B. Grobschutz auf maximal 6kV) eingebaut sein (gegebenenfalls können im Zelt noch weitere Überspannungsschutzgeräte vorhanden sein, wie z.B. das in Fig. 1 mit SP2 bezeichnete Schutzgerät speziell für den Feinschutz der Kommunikationseinrichtung COM bis maximal 1,5kV). Darüber hinaus kann auch die Ableitung von Überspannungen zentral über das Anschlussmodul AM erfolgen. Man erkennt hierzu aus der Fig. 1, dass die Hauptpotentialausgleichschiene HPA, mit der die einzelnen Erdungsleitungen der zeltinternen Geräte verbunden sind, über das Anschussmodul AM aus dem Zelt hinaus zum Erdungspunkt abgeleitet wird.

Fig. 2 zeigt die Darstellung eines erfindungsgemäßen Anschlussmoduls AM in zwei Ansichten a) und b). Das gezeigte Modul ist in dieser Ausführung quaderförmig ausgebildet und weist zum äußeren Schutz ein Gehäuse auf. Die Vorder- und Hinterseite des Moduls weisen jeweils ein Feld AF1, AF2 mit Anschlusseinrichtungen A für verschiedene elektrische Steckverbindungen auf. Man erkennt in dem gezeigten Beispiel der Fig. 2 im oberen Bereich eines Anschlussfelds AF1 bzw AF2 eine Mehrzahl von Anschlüssen für Datenleitungen, während im unteren Bereich mehrere Steckdosen für elektrische Versorgungsleitungen vorhanden sind.

Nach Integration in die innere Hülle des Zeltes befindet sich das in Fig. 2a) sichtbare Anschlussfeld AF1 außerhalb der inneren Hülle und das in der Fig. 2b sichtbare Anschlussfeld AF2 innerhalb der inneren Hülle. Für den Transport können die beiden Anschlussfelder durch stabile Deckel D1, D2 abgedeckt werden, so dass sich ein kompakter und robuster Transportzustand für das Anschlussmodul ergibt. Die beiden Deckel D1, D2 können miteinander kombiniert werden, so dass sich zusammen ein Podest für das Anschlussmodul AM ergibt, wie in Fig. 2 gezeigt. Die Verbindung des Anschlussmoduls mit der inneren Hülle (letztere in Fig. 2 nicht dargestellt) erfolgt über einen Adapterrahmen AR, der wie in Fig. 2 zu erkennen, am Gehäuse des Anschlussmoduls AM angeschlossen wird. Einzelheiten zu dem Anschlussrahmen AR werden weiter unten im Zusammenhang mit den Fig. 3 und 4 erläutert.

Fig. 3 zeigt die Integration des Anschlussmoduls AM in die innere Hülle IH des Zelts. Das Zelt weist neben der luftdichten inneren Hülle IH eine äußere Hülle AH zum Schutz gegen Schmutz, Staub, Witterungseinflüsse etc. auf. Zwischen innerer und äußerer Hülle befinden sich in der gezeigten Ausführung aufblasbare Elemente SH (z.B. in Schlauchform), die die Tragestruktur des Zeltes bilden. Zusätzlich oder alternativ kann das Zelt auch einen Gestellrahmen aus festen, nicht aufblasbaren Trägern umfassen.

Die innere Hülle IH setzt sich auch im Bodenbereich des Zeltes fort, so dass sich ein allseits geschlossenes, luftdichtes Zeltinneres ergibt. Die äußere Hülle AH kann sich ebenfalls, muss sich aber nicht, über den Bodenbereich des Zelts erstrecken. Die Luftdichtigkeit der inneren Hülle sorgt dafür, dass im Innern ein konstanter Überdruck gegenüber der Umgebung aufrechterhalten werden kann. Der Aufbau des Anschlussmoduls AM ist wie in Fig. 2 gezeigt. In der in der Fig. 3 gezeigten Seitenansicht des Anschlussmoduls sind seine beiden Anschlussfelder AF1, AF2, die auf der vorderen, nach außen gerichteten Seite, sowie auf der hinteren, nach innen gerichteten Seite, vorhanden sind, nicht zu erkennen. Die Verbindung von Anschussmodul und innerer Hülle erfolgt mittels des Adapterrahmens AR, der im Detail in Fig. 4 dargestellt ist. Der Adapterrahmen wird auf der nach außen gewandten Seite des Anschussmoduls AM mit dem Gehäuse des Anschlussmoduls verbunden. Der Adapterrahmen AR weist (Fig. 4a,c) eine umlaufende Gummidichtung GD auf, mit der eine dichte Verbindung mit dem Gehäuse des Anschlussmoduls ermöglicht wird. Zur dichten Verbindung mit der inneren Hülle IH weist der Adapterrahmen AR des Weiteren (Fig. 4b,c) ein eine Nut N1 bildendes Profil P1 auf, welches außen am Rahmen AR umläuft. In diese Nut N1 wird die innere Hülle des Zelts eingebracht, wobei die Hülle an ihren Rändern eine entsprechende Verdickung aufweisen kann, um ihren sicheren Sitz in der Nut sicherzustellen. Der in der inneren Hülle vorhandene Innendruck wirkt unterstützend, um ein unbeabsichtigtes Herauslösen der Hülle aus der Nut zu verhindern.

Die äußere Hülle AH kann ebenfalls mit dem Adapterrahmen AR verbunden werden. Dazu verläuft innen am Adapterrahmen (Fig. 4), parallel zu dem Profil P1 für die Aufnahme der inneren Hülle, ein weiteres Profil P2, welches eine Nut N2 zur Aufnahme der äußeren Hülle AH bildet. Die Verbindung von Adapterrahmen und äußerer Hülle erfolgt wie bei der inneren Hülle über den gesamten Umfang des Rahmens AR. Zum Schutz gegen Schmutz und Witterungseinflüsse kann die an der Zeltwand entstehende Öffnung mit einer zusätzlichen Abdeckung AB (Fig. 3) geschlossen werden.

Wie man aus der Fig. 3 ebenfalls erkennen kann, ist das aus den beiden Transportdeckeln D1, D2 gebildete Podest, auf dem das Anschlussmodul AM gelagert ist, so hoch, dass es den unteren aufblasbaren Schlauch SH der Zeltstruktur überragt. Dadurch wird ein ungehinderter Anschluss des Anschlussmoduls an die einzelnen Zelthüllen erleichtert.

## Patentansprüche

1. Zelt (ZT), umfassend eine äußere Hülle (AH) sowie eine luftdichte innere Hülle (IH), **dadurch gekennzeichnet, dass**
- in die innere Hülle (IH) ein Anschlussmodul (AM) luftdicht integriert ist, wobei dieses Anschlussmodul (AM) Anschlusseinrichtungen (A) für Kabel und/oder Schläuche aufweist zur Versorgung von im Zeltinnern vorhandenen Geräten,
- die äußere Hülle (AH) eine Öffnung aufweist, derart, dass das Anschlussmodul (AM) von außen zugänglich ist.

2. Zelt nach Anspruch 1, **dadurch gekennzeichnet, dass** die luftdichte Integration des Anschlussmoduls (AM) in die innere Hülle (IH) mittels eines Adapterrahmens (AR) erfolgt, welcher mit dem Anschlussmodul (AM) luftdicht verbunden werden kann.

3. Zelt nach Anspruch 2, **dadurch gekennzeichnet, dass** die äußere Hülle (AH) an ihrer Öffnung mit dem Adapterrahmen (AR) verbunden werden kann.

4. Zelt nach einem der vorangehenden Ansprüche, **dadurch gekennzeichnet, dass** die Ableitung von Überspannungen zentral über das Anschlussmodul (AM) erfolgt.

## Claims

1. Tent (ZT), comprising an outer covering (AH) and an airtight inner covering (IH), **characterized in that**
- a connection module (AM) is integrated in an airtight manner in the inner covering (IH), wherein this connection module (AM) has connection devices (A) for cables and/or hoses for supplying appliances provided inside the tent,
- the outer covering (AH) has an opening such that the connection module (AM) is accessible from outside.

2. Tent according to Claim 1, **characterized in that** the connection module (AM) is integrated in an airtight manner in the inner covering (IH) by means of an adapter frame (AR), which can be connected in an airtight manner to the connection module (AM).

3. Tent according to Claim 2, **characterized in that** the outer sleeve (AH) can be connected at the opening thereof to the adapter frame (AR).

4. Tent according to one of the preceding claims, **characterized in that** overvoltages are conducted away centrally via the connection module (AM).

## Revendications

1. Tente (ZT), comprenant une enveloppe extérieure (AH) ainsi qu'une enveloppe intérieure étanche à l'air (IH), **caractérisée en ce que**
- un module de raccordement (AM) est intégré de manière étanche à l'air dans l'enveloppe intérieure (IH), ce module de raccordement (AM) présentant des dispositifs de raccordement (A) pour des câbles et/ou des conduits souples pour l'alimentation d'appareils disposés à l'intérieur de la tente,
- l'enveloppe extérieure (AH) présente une ouverture de telle sorte que le module de raccordement (AM) soit accessible depuis l'extérieur.

2. Tente selon la revendication 1, **caractérisée en ce que** l'intégration étanche à l'air du module de raccordement (AM) dans l'enveloppe intérieure (IH) s'effectue au moyen d'un cadre d'adaptateur (AR) qui peut être connecté de manière étanche à l'air au module de raccordement (AM).

3. Tente selon la revendication 2, **caractérisée en ce que** l'enveloppe extérieure (AH) peut être connectée au niveau de son ouverture au cadre d'adaptateur (AR).

4. Tente selon l'une quelconque des revendications précédentes, **caractérisée en ce que** la dérivation des surtensions s'effectue centralement par le biais du module de raccordement (AM).
